# FASCICULE DE BREVET EUROPEEN

(11) **EP 2 123 199 B1**
(45) Date de publication et mention de la délivrance du brevet: **23.12.2015**
(21) Numéro de dépôt: 09160918.0
(22) Date de dépôt: 22.05.2009
(51) Int. Cl.: A47D 7/02, A47D 9/00, A47D 13/02

(54) **Dispositif de couchage pour nouveau-né**
Schlafvorrichtung für Neugeborene
Sleeping device for a newborn baby

(30) Priorité: 23.05.2008 FR 0853380
(43) Date de publication de la demande: 25.11.2009
(73) Titulaire: Quaera Invenio International, 59120 Loos (FR)
(72) Inventeur: Parisot, Claude, Marc, Emile, 59650 Villeneuve d'Ascq (FR)
(74) Mandataire: Myon, Gérard Jean-Pierre

(56) Documents cités:
- WO-A-93/18690
- WO-A-2007/086066
- NL-C1- 1 009 681
- NL-C1- 1 015 897
- US-A1- 2003 177 574
- US-A1- 2005 241 064
- US-A1- 2007 056 097

## Description

La présente invention concerne le domaine des dispositifs de couchage pour nouveau-né.

Durant les premiers jours après la naissance du nouveau-né, il est important de permettre à la mère d'avoir un contact direct avec son enfant. Cette relation mère-nourrisson doit apparaître dès la naissance et notamment dans le cadre hospitalier public ou privé. En effet, le nouveau-né et la mère ont besoin pour créer des liens affectifs de contacts physiques prolongés dès les premiers moments de la vie du nourrisson.

Pour assurer une telle proximité, on pourrait prévoir d'installer directement le nouveau-né dans le lit maternel au côté de sa mère. Ceci n'est toutefois pas acceptable en terme de sécurité. En effet, le risque d'écrasement du nouveau-né par la mère pendant son sommeil n'est pas négligeable.

Pour pallier ce problème, il est connu d'utiliser un dispositif de couchage pour nouveau-né placé à proximité du lit maternel. De tels dispositifs comprennent notamment une structure porteuse sur laquelle est disposée une nacelle transparente dans laquelle est placé le nourrisson. Ainsi, il est possible d'établir un contact visuel avec le nouveau-né.

Cependant, dans la mesure où la vue d'un nouveau-né n'est pas encore mature, ce contact visuel n'est pas suffisant. Aussi, est-il nécessaire à la mère d'établir un contact physique. Or, la nacelle est formée d'un fond solidaire d'une paroi périphérique relativement haute de sorte que la mère est obligée de passer la main par-dessus la paroi pour pouvoir être en contact avec son enfant. Il en résulte donc une position particulièrement inconfortable pour la mère lorsque celle-ci est allongée.

Il apparaît donc le besoin d'un nouveau type de dispositif de couchage pour nouveau-né qui permette des contacts physiques prolongés entre la mère et son enfant tout en assurant une position confortable pour la mère et en évitant tout risque d'écrasement du nouveau-né par sa mère.

US-A-2003/0177574 décrit un dispositif de couchage comprenant une nacelle dont une paroi périphérique comprend une échancrure délimitant un accès à l'intérieur de la nacelle, un volet de fermeture de l'échancrure, et un système de fixation à un lit. Le réglage en hauteur de ce dispositif ne permet pas un contact physique entre la mère et le nouveau-né quelle que soit la hauteur du lit.

Un objet de la présente invention est de proposer un dispositif de couchage pour nouveau-né permettant un contact direct et simplifié entre la maman et son enfant, tout en garantissant un niveau de sécurité satisfaisant, quelle que soit la hauteur du lit sur lequel la mère se trouve.

A cet effet, l'invention a pour objet un dispositif de couchage tel que défini dans la revendication 1.

Grâce au dispositif selon l'invention, la mère peut facilement apposer sa main sur son enfant sans prendre le risque de porter atteinte à son intégrité physique.

Selon l'invention, la mobilité du volet de fermeture peut être assurée de toute manière appropriée. Le volet peut par exemple être fixé de manière articulée sur la nacelle de manière à pivoter de sa position fermée à sa position ouverte. Selon une variante de réalisation de l'invention, le volet de fermeture est amovible et la structure porteuse comprend des moyens de réception du volet, une fois le volet démonté.

Selon encore une autre variante de l'invention, les moyens d'ajustement comprennent un ressort ou un vérin à gaz.

De manière préférée mais non strictement nécessaire, les moyens d'ajustement sont adaptés pour empêcher toute rotation relative entre le châssis et le porte nacelle.

Selon une variante de l'invention, la structure porteuse comprend des moyens de réglage de l'inclinaison de la nacelle.

Selon l'invention, les moyens de réglage de l'inclinaison peuvent être réalisés de toute manière appropriée. Ainsi, les moyens de réglage de l'inclinaison peuvent, par exemple, comprendre une articulation verrouillable interposée entre le porte nacelle et le châssis.

Selon une forme de réalisation, la nacelle comprend des moyens de verrouillage du volet de fermeture en position fermée.

Les différentes variantes et formes de réalisation de l'invention peuvent être associées les unes avec les autres selon diverses combinaisons dans la mesure où elles ne sont pas incompatibles ou exclusives les unes avec les autres.

Par ailleurs, diverses autres caractéristiques de l'invention ressortent de la description ci-dessous effectuée en référence aux dessins annexés qui illustrent des formes non limitatives de réalisation d'un dispositif de couchage pour nouveau-né.
La figure 1 est une vue en perspective d'un dispositif de couchage pour nouveau-né, représenté avec un volet de fermeture en position ouverte représenté en trait continu et avec un volet de fermeture en position fermée illustré en trait mixte.
La figure 2 est une vue de face du dispositif de couchage pour nouveau-né, représenté avec le volet de fermeture en position fermée.
La figure 3 est une vue de face du dispositif de couchage pour nouveau-né, représenté avec le volet de fermeture en position ouverte.
La figure 4 est une coupe du dispositif de couchage pour nouveau-né selon le plan IV de la figure 2.
La figure 5 est une vue en perspective d'une nacelle adaptée pour être utilisée par le dispositif de couchage selon la présente invention.
Les figures 1 à 3 représentent un dispositif de couchage 1 pour nouveau-né comprenant une structure porteuse 2 supportant une nacelle 4.

La structure porteuse 2 comprend un châssis 6 relié à un porte nacelle 8 par l'intermédiaire de moyens d'ajustement 10. Le châssis 6 est muni de roulettes 12 lui permettant de se déplacer aisément sur le sol.

Les moyens d'ajustement 10, représentés de manière plus précise à la figure 4, comprennent au moins une et, selon l'exemple illustré, deux colonnes télescopiques 11 composées chacune d'un premier organe tubulaire 11₁ et d'un deuxième organe tubulaire 11₂, les deux organes étant sensiblement cylindriques. Chaque deuxième organe tubulaire 11₂ coulisse à l'intérieur du premier organe tubulaire 11₁. A titre d'exemple, ces deux organes tubulaires peuvent être de section circulaire ou polygonale. Ainsi, la hauteur du porte nacelle 8 est réglable entre une position haute H et une position basse B. Les moyens d'ajustement 10 comprennent en outre des moyens de rappel qui tendent à maintenir ou à ramener le porte nacelle 8 en position haute H. Les moyens de rappel peuvent être réalisés de toute manière appropriée comme par exemple au moyen d'un ressort ou vérin à gaz 13 disposé à l'intérieur de la colonne 11 de gauche sur la figure 4. Bien entendu, il pourrait être envisagé de mettre en oeuvre deux vérins à gaz à raison d'un dans chaque colonne 11. Lorsqu'aucune contrainte n'est appliquée sur le dispositif de couchage 1, le porte nacelle 8 se retrouve dans la position haute H. C'est la hauteur maximale à laquelle peut se trouver le porte nacelle 8, et donc la nacelle 4, par rapport au sol. Les moyens d'ajustement 10 sont alors dits asservis en position haute du porte nacelle 8.

La mise en oeuvre de deux colonnes 11 permet d'empêcher toute rotation relative entre le porte nacelle 8 et le châssis 6. On diminue ainsi le risque que la nacelle 4 ne s'écarte du lit. On évite donc toute rupture de contact entre la mère et le nouveau-né. De plus, cela évite des mouvements erratiques du châssis 6 lorsque le dispositif de couchage 1 est déplacé. Dans le cas de la mise en oeuvre d'une seule colonne télescopique, ce blocage de la rotation pourrait être obtenu en adoptant une section polygonale pour les organes tubulaires de la colonne télescopique.

La nacelle 4, représentée sur la figure 5, est constituée d'un fond 14 solidaire d'une paroi périphérique 16. La paroi périphérique 16 définit deux côtés extrêmes 16₁, 16₂ et deux côtés longitudinaux, opposés deux à deux. Chaque côté longitudinal comprend une échancrure 17, 20 qui délimite une ouverture longitudinale d'accès longitudinal à l'intérieur de la nacelle 4. Chaque échancrure 17, 20 est alors associée à un volet de fermeture 18, 19 mobile entre une position ouverte et une position fermée de l'échancrure correspondante. Ainsi, le dispositif de couchage 1 peut être installé indifféremment le long d'un des deux côtés longitudinaux du lit. En outre, un matelas peut être disposé sur le fond 14 de la nacelle 4. La nacelle 4 peut ainsi accueillir le nouveau-né. A titre d'exemple, la nacelle 4 peut être constituée de plastique transparent ou translucide. La nacelle forme alors une coque rigide dont le procédé de fabrication est facilement industrialisable. Chaque volet d'échancrure pourra être réalisé dans le même matériau que la coque et ainsi constituer un panneau rigide transparent ou translucide.

Un exemple de fonctionnement et d'utilisation du dispositif de couchage 1 va être décrit ci-après. En condition normale d'utilisation, la nacelle 4 est disposée sur ou dans le porte nacelle 8.

Dans un premier temps, les échancrures 17, 20 de la nacelle 4 sont fermées par leur volet de fermeture 18, 19 respectifs. De cette manière, la paroi périphérique 16 de la nacelle 4 est fermée. Grâce aux roulettes 12, le dispositif de couchage 1 peut être déplacé d'un endroit à un autre dans la clinique et notamment jusqu'à proximité du lit maternel, de sorte qu'un côté longitudinal comprenant un volet soit disposé le long du lit.

Le porte nacelle 8 comprend un système de fixation 22 permettant de solidariser la structure porteuse 2 au lit de la mère. Le système de fixation 22 comprend un premier organe de fixation 22₁ et un deuxième organe de fixation 22₂, les deux organes étant disposés de part et d'autre du porte nacelle 8. Chaque organe de fixation peut comprendre une patte de fixation qui est soudée sur le porte nacelle 8. et dont l'extrémité libre porte une bille d'acier, de manière à éviter tout risque de blessure des utilisateurs. Le fait de disposer les organes de fixation 22₁, 22₂ sur les extrémités longitudinales du porte nacelle 8 permet d'obtenir une meilleure stabilité de fixation. Il peut être utilisé un moyen de solidarisation relié à chaque patte de fixation pour solidariser le lit du dispositif de couchage 1. A titre d'exemple, il peut être prévu une bande de tissu ou une bande élastique munie d'une boucle à chacune de ses extrémités. Cette boucle s'engage dans la patte de fixation. Cette bande peut être passée autour du montant du lit maternel. On peut également envisager l'utilisation d'un système mécanique pour ajuster la boucle de manière plus précise.

Le nouveau-né peut être à présent placé dans la nacelle 4.

Dans un deuxième temps, le volet de fermeture, situé du côté du lit, est retiré de son logement. Le volet passe alors de sa position fermée à sa position ouverte. La nacelle 4 dispose ainsi de l'ouverture longitudinale. La liaison entre le dispositif de couchage 1 et le lit maternel assurée par le système de fixation 22 en association avec les moyens d'ajustement 10 permettent de maintenir la nacelle 4 sensiblement au niveau du lit maternel lorsque ce dernier est réglable en hauteur. En effet, tout mouvement du lit vers la position basse B entraîne automatiquement le porte nacelle 8 vers la position basse B, dans la mesure où, lors de son mouvement, le lit exerce une pression vers le bas sur le porte nacelle 8. Cette position basse B est définie relativement par rapport à la position haute H du porte nacelle 8 introduite précédemment. Inversement, lorsque le mouvement du lit s'effectue vers la position haute H, aucune pression n'est exercée sur le porte nacelle 8 et le ressort à gaz 13 le rappelle vers la position haute H. Le porte nacelle 8 suit donc automatiquement les mouvements verticaux du lit. Ainsi, le contact physique entre le nourrisson et la mère est facilitée puisque le lit et la nacelle 4 sont continuellement sensiblement au même niveau. Il apparaît que, selon la forme de réalisation décrite, les moyens d'ajustement 10 fonctionnent de manière automatique. En d'autres termes, c'est le mouvement du lit qui commande le mouvement du porte nacelle 8. Ainsi, il n'est pas nécessaire de rajouter un dispositif supplémentaire permettant de contrôler la hauteur de la nacelle 4.

La structure porteuse 2 peut également comprendre des moyens de réglage de l'inclinaison interposés entre le porte nacelle 8 et la châssis 6. Ce type de moyens de réglage a pour but de régler l'inclinaison du porte nacelle 8 par rapport au sol, de manière à pouvoir placer le nouveau-né dans des positions dite proclives ou déclives selon les besoins. Les moyens de réglage de l'inclinaison peuvent comprendre une articulation verrouillable associée à des moyens d'indexation définissant par exemple trois valeurs angle d'inclinaison : -α, 0°, +α où α est compris entre 20° et 40° et, par exemple, de l'ordre de 30°. Les moyens d'indexation comprennent par exemple d'une part un secteur fixe 30 lié totalement aux colonnes 11 et d'autre part un doigt mobile 32 qui est solidaire du porte nacelle 8 et qui vient s'engager dans des trous 34 aménagés dans le secteur 30. Bien entendu les moyens de réglage pourraient autoriser plus de trois positions ou être autrement réalisés. Ainsi on pourrait prévoir deux corps pourvus de dents à leur extrémité. Les deux profils de dents sont complémentaires de manière à pouvoir s'emboîter. Dans une première position dite verrouillée, les deux corps sont solidaires et le porte nacelle 8 ne peut pas être incliné. Dans une deuxième position dite déverrouillée, les deux corps sont écartés l'un par rapport à l'autre. On incline ensuite le porte nacelle 8 du degré d'inclinaison souhaité. Une fois le porte nacelle 8 dans la position d'inclinaison souhaitée, les deux corps sont à nouveau solidarisés de manière à se retrouver dans la position verrouillée.

Selon l'exemple illustré, les volets de fermeture 18, 19 sont amovibles et donc désolidarisés de la nacelle 4. La structure porteuse 2 comprend alors des moyens de réception du volet de fermeture 18, 19, afin de permettre un encombrement minimal du dispositif de couchage 1.

Selon une autre forme de réalisation de la nacelle 4, les volets de fermeture 18, 19 basculent ou coulissent de la position fermée à la position ouverte. Les volets de fermeture 18, 19 restent alors solidaires de la coque formant la nacelle 4.

Afin d'augmenter le niveau de sécurisation lors de l'utilisation du dispositif de couchage 1, la nacelle 4 peut comprendre des moyens de verrouillage du volet de fermeture 18, 19 en position fermée. Ces moyens de verrouillage sont par exemple formés d'une serrure ainsi qu'une clé permettant d'actionner la serrure, cette clé étant solidaire du lit maternel par un moyen de liaison. Dans la position fermée du volet de fermeture 18, 19, la clé peut être désengagée de la serrure. Il n'en est pas de même lorsque le volet de fermeture 18, 19 est dans la position ouverte. La clé reste nécessairement solidaire de la serrure. De ce fait, dans la position ouverte, le dispositif de couchage 1 ne peut pas être trop éloigné du lit maternel. Ainsi, le dispositif de couchage 1 ne peut être sorti de la chambre sans que le volet ne soit fermé.

Divers aménagements et variantes au dispositif de couchage décrit ci-dessus sont par ailleurs envisageables.

Ainsi selon l'exemple décrit précédemment et illustré aux figures, les moyens d'ajustement de la hauteur du porte nacelle 8 sont automatiques. Toutefois, ils pourraient être réalisés de manière à permettre un réglage manuel à une hauteur fixe. A cet effet, les moyens d'ajustement : pourraient comprendre une vis de serrage interposée entre les deux organes tubulaires d'une colonne. Il pourrait aussi être envisagé un système de goupille engagée dans des perçages des organes tubulaires d'une colonne.

De même, les moyens de réglages de l'inclinaison du porte nacelle peuvent ne pas comprendre d'articulation. Les moyens de réglage de l'inclinaison peuvent par exemple comprendre au moins une barre transversale sur le porte nacelle 8. La barre transversale est disposée sur toute la largeur d'une extrémité latérale du porte nacelle 8. Lorsque l'on souhaite incliner la nacelle 4, on la soulève à une extrémité de la nacelle 4 puis on dépose cette extrémité sur la barre transversale. On peut également prévoir une deuxième barre transversale disposée le long d'une deuxième extrémité latérale du porte nacelle 8. Cela permet de pouvoir obtenir au choix un couchage proclive ou déclive. Par ailleurs, chaque barre d'inclinaison n'est pas nécessairement continue et peut par exemple être formée que de deux organes de soutien solidaires du porte nacelle 8, disposés l'un en face de l'autre.

## Revendications

1. Dispositif de couchage pour nouveau-né, comprenant une structure porteuse (2) qui supporte une nacelle (4) amovible d'accueil du nouveau-né, la nacelle comprenant un fond (14) lié à une paroi périphérique (16) pourvue d'au moins une échancrure (17, 20) délimitant un accès à l'intérieur de la nacelle et au moins un volet (18, 19) de fermeture au moins en partie de l'échancrure d'accès à l'intérieur de la nacelle, le volet étant mobile entre une position fermée et une position ouverte,
la structure porteuse comprenant :
- un châssis (6) adapté pour se déplacer sur le sol,
- un porte nacelle (8) solidaire du châssis, et
- un système de fixation (22) à un lit,
**caractérisé en ce que** la structure porteuse (2) comprend des moyens d'ajustement automatique (10) de la hauteur du porte nacelle entre une position haute (H) et une position basse (B), asservis en position haute (H) du porte nacelle, et **en ce que** le système de fixation (22) est adapté pour contraindre le porte nacelle (8) à suivre des mouvements de réglage de la hauteur du lit.

2. Dispositif de couchage selon la revendication 1, **caractérisé en ce que** la nacelle est réalisée sous la forme d'une coque rigide.

3. Dispositif de couchage selon la revendication 2, **caractérisé en ce que** la nacelle est réalisée en matière plastique ou transparente.

4. Dispositif de couchage suivant l'une des revendications précédentes, **caractérisé en ce que** les moyens d'ajustement (10) comprennent un ressort ou vérin à gaz (13).

5. Dispositif de couchage suivant l'une des revendications précédentes, **caractérisé en ce que** les moyens d'ajustement (10) sont adaptés pour empêcher toute rotation relative entre le châssis (6) et le porte nacelle (8).

6. Dispositif de couchage suivant l'une quelconque des revendications précédentes, **caractérisé en ce que** la structure porteuse (2) comprend des moyens de réglage de l'inclinaison de la nacelle (4).

7. Dispositif de couchage suivant la revendication 6, **caractérisé en ce que** les moyens de réglage de l'inclinaison comprennent une articulation verrouillable interposée entre le porte nacelle (8) et le châssis (6).

8. Dispositif de couchage suivant l'une quelconque des revendications précédentes, **caractérisé en ce que** le volet de fermeture (18, 19) est amovible et **en ce que** la structure porteuse (2) comprend des moyens de réception du volet, une fois le volet démonté.

9. Dispositif de couchage suivant l'une quelconque des revendications précédentes, **caractérisé en ce que** la nacelle (4) comprend des moyens de verrouillage du volet de fermeture (18, 19) en position fermée.

## Patentansprüche

1. Schlafvorrichtung für ein Neugeborenes, ein Traggestell (2) umfassend, das eine lösbare Wanne (4) zur Aufnahme des Neugeborenen abstützt, wobei die Wanne einen Boden (14) umfasst, der an eine Umfangswand (16) angebunden ist, die mit mindestens einer einen Zugang zum Inneren der Wanne begrenzenden Ausnehmung (17, 20) und mit mindestens einer Klappe (18, 19) zum mindestens teilweisen Verschließen der Ausnehmung für den Zugang in das Innere der Wanne versehen ist, wobei die Klappe zwischen einer geschlossenen Stellung und einer offenen Stellung beweglich ist,
wobei das Traggestell umfasst:
- ein Chassis (6), das angepasst ist, sich auf dem Erdboden zu bewegen,
- einen Wannenträger (8), der mit dem Chassis verbunden ist, und
- ein System (22) zur Befestigung an einem Bett,
**dadurch gekennzeichnet, dass** das Traggestell (2) Mittel (10) zum automatischen Einstellen der Höhe des Wannenträgers zwischen einer angehobenen Position (H) und einer abgesenkten Position (B), gesteuert in angehobener Position (H) des Wannenträgers, umfasst, und dass das System (22) zur Befestigung angepasst ist, den Wannenträger (8) zu zwingen, den Einstellbewegungen der Höhe des Bettes zu folgen.

2. Schlafvorrichtung nach Anspruch 1, **dadurch gekennzeichnet, dass** die Wanne als starre Schale ausgebildet ist.

3. Schlafvorrichtung nach Anspruch 2, **dadurch gekennzeichnet, dass** die Wanne aus Kunststoff oder aus transparentem Werkstoff hergestellt ist.

4. Schlafvorrichtung nach einem der vorhergehenden Ansprüche, **dadurch gekennzeichnet, dass** die Mittel (10) zum Einstellen eine Feder oder eine Gasdruckfeder (13) umfassen.

5. Schlafvorrichtung nach einem der vorhergehenden Ansprüche, **dadurch gekennzeichnet, dass** die Mittel (10) zum Einstellen angepasst sind, jedwede relative Drehung zwischen dem Chassis (6) und dem Wannenträger (8) zu verhindern.

6. Schlafvorrichtung nach einem beliebigen der vorhergehenden Ansprüche, **dadurch gekennzeichnet, dass** das Traggestell (2) Mittel zur Einstellung der Neigung der Wanne (4) umfasst.

7. Schlafvorrichtung nach Anspruch 6, **dadurch gekennzeichnet, dass** die Mittel zur Einstellung der Neigung ein verriegelbares Gelenk umfassen, das zwischen dem Wannenträger (8) und dem Chassis (6) angeordnet ist.

8. Schlafvorrichtung nach einem beliebigen der vorhergehenden Ansprüche, **dadurch gekennzeichnet, dass** die Klappe (18, 19) zum Verschließen lösbar ist und dass das Traggestell (2) Mittel zur Aufnahme der Klappe umfassen, wenn die Klappe demontiert ist.

9. Schlafvorrichtung nach einem beliebigen der vorhergehenden Ansprüche, **dadurch gekennzeichnet, dass** die Wanne (4) Mittel zur Verriegelung der Klappe (18, 19) zum Verschließen in der geschlossenen Stellung umfasst.

## Claims

1. Sleeping device for a newborn baby, comprising a carrier structure (2) which supports a moveable crib (4) for receiving the newborn baby, the crib comprising a base (14) connected to a peripheral wall (16) which is provided with at least one notch (17, 20) delimiting an access to the interior of the crib and at least one flap (18, 19) for closing at least in part the notch for access to the interior of the crib, the flap being moveable between a closed position and an open position,
the carrier structure comprising
- a frame (6) which is adapted to be moved on the ground,
- a crib door (8) which is integral with the frame, and
- a system for fixing (22) to a bed,
**characterised in that** the carrier structure (2) comprises means for automatic adjustment (10) of the height of the crib door between a high position (H) and a low position (B), controlled in the high position (H) of the crib door, and **in that** the fixing system (22) is adapted to constrain the crib door (8) to follow movements for controlling the height of the bed.

2. Sleeping device according to claim 1, **characterised in that** the crib is produced in the form of a rigid shell.

3. Sleeping device according to claim 2, **characterised in that** the crib is produced in plastic or transparent material.

4. Sleeping device according to one of the preceding claims, **characterised in that** the adjustment means (10) comprise a spring or gas strut (13).

5. Sleeping device according to one of the preceding claims, **characterised in that** the adjustment means (10) are adapted to prevent any relative rotation between the frame (6) and the crib door (8).

6. Sleeping device according to any of the preceding claims, **characterised in that** the carrier structure (2) comprises means for controlling the inclination of the crib (4).

7. Sleeping device according to claim 6, **characterised in that** the means for controlling the inclination comprise a lockable joint which is interposed between the crib door (8) and the frame (6).

8. Sleeping device according to any of the preceding claims, **characterised in that** the closing flap (18, 19) is moveable and **in that** the carrier structure (2) comprises means for receiving the flap, once the flap is removed.

9. Sleeping device according to any of the preceding claims, **characterised in that** the crib (4) comprises means for locking the closing flap (18, 19) in the closed position.
